# FASCICULE DE BREVET EUROPEEN

(11) **EP 0 887 147 B1**
(45) Date de publication et mention de la délivrance du brevet: **30.07.2003**
(21) Numéro de dépôt: 97420100.6
(22) Date de dépôt: 27.06.1997
(51) Int. Cl.: B23Q 3/06, B25B 5/06

(54) **Dispositif de serrage hydraulique non coincant au désserrage pour le bridage des outils sur les tables de presse**
Hydraulische Spannvorrichtung mit nichtklemmendem Lösen für Aufspannung von Werkzeugen auf Pressentische
Hydraulic clamp with anti-locking release for clamping tools on press-table

(43) Date de publication de la demande: 30.12.1998
(73) Titulaire: LJC Productique, 42310 Le Crozet (FR)
(72) Inventeur: Luminet, Daniel M., 42310 - Le Crozet (FR)
(74) Mandataire: Livet, Marie-José

(56) Documents cités:
- EP-A- 0 271 373
- US-A- 3 724 837
- US-A- 3 970 296
- EREMIN A V ET AL: "FIXTURES FOR MACHINING PARTS FROM FIVE SIDES IN AN FMS" SOVIET ENGINEERING RESEARCH (STANKI I INSTRUMENTY & VESTNIK MASHINOSTROENIA MASHINOSTROCNIE), vol. 10, no. 6, 1 janvier 1990, pages 92-95, XP000217770

## Description

La présente invention concerne un dispositif de blocage d'un outil sur une table de presse.

Les dispositifs actuellement employés dits brides à coin ou brides inclinées présentent l'inconvénient, dans certains cas, de demander, par suite des déformations élastiques et du tassement moléculaire des pièces sérrées, des efforts de déblocage supérieurs à ceux engendrés par le vérin double effet de manoeuvre. Cet inconvénient résulte également de l'arc boutement du mors mobile dont le guidage ne peut être suffisant dans l'espace disponible et qui présente par construction un jeu important rendu nécessaire par un fonctionnement requis à des températures relativement élevées (200°). d'autre part, le déplacement linéaire de ce mors mobile, parallèlement au plan d'appui du volume à serrer fait que le recul n'est pas dégageant et que l'effet de coincement persiste tout au long ou partie de la course si le dit volume accompagne par frottement le mouvement de retrait du mors de serrage.

Le dispositif selon l'invention permet de remédier à cet inconvénient.

Le but est d'obtenir un guidage non arc-boutant du mors de serrage par l'augmentation du guidage de ce mors (dans l'espace disponible) d'augmenter les surfaces portantes du mors sur ses guidages, enfin, d'obtenir un mouvement dégageant du mors dès le début du désserrage tout en conservant l'irréversibilité du système.
Ce but est atteint par un dispositif selon la revendication 1.

L'invention se situe essentiellement dans la forme en secteur de couronne cylindrique du mors mobile. Le coulissement circulaire de ce mors entre 2 guides sous l'action d'un vérin hydraulique à mouvement alternatif rectiligne permettra à celui-ci :
- De venir brider le volume sous l'action du vérin en position avancée.
- De venir s'escamoter totalement à l'intérieur des guides sous l'action du vérin en position recul.
- La forme en secteur de couronne cylindrique du mors mobile permet à celui-ci d'avoir une trajectoire dégageante dès le début du désserrage sans aucun risque de coincement.
- Cette forme en secteur de couronne cylindrique du mors mobile permet d'augmenter la longueur de guidage de ce mors minimisant le phénomène d'arc boutement.
- La section transversale rectangulaire du mors mobile a pour conséquence des surfaces d'appui de réaction en position serrage importantes autorisant des efforts considérables.
- Selon des modes spécifiques et étudiés l'ensemble vérin, guides, mors mobile sera assemblé par vissage et piétage formant un bloc unique et compact prêt à son utilisation.

Les dessins annexés illustrent l'invention.
- La planche 1/5 illustre les dispositifs existants bride à coin (Fig.1) brides inclinées (Fig.2) pour une meilleure explication de l'inconvénient actuel.
- La planche 2/5 illustre l'invention en éclaté
- La planche 3/5 illustre le montage et les données mathématiques et techniques définissant l'invention.
- La planche 4/5 illustre le montage des détecteurs de position.
- La planche 5/5 concerne l'illustration pour l'abrégé.

Exposé détaillé de l'invention :
- Le mors mobile (3) étant en appui sur la semelle de l'outil nous avons :
   - l'effort de serrage$\text{Fs =} \frac{\text{PXS1Xa}}{\text{b}}$
      Le mors est alors en équilibre entre les forces
   - de commande$\text{Fc = variable de O à P X S1}$
   - de bridage$\text{Fs =} \frac{\text{FcXa}}{\text{b}}$
- Les 2 réactions de guidage F1 et F2 appliquées aux points de contacts respectivement A et B affectées des résultantes du frottement et de la force Fc variable.
- La forme en secteur de couronne du mors mobile permet l'éloignement de A et B, augmentation de la longueur de guidage le phénomène d'arc-boutement est minimisé.
- L'angle d'incidence de F1/Fs est choisi à la limite de la reversibilité de façon à ce que Fc étant présent une action supérieure et opposée à Fs (coincement de l'outil supérieur avec outil inférieur à la remontée de la presse) ne puisse provoquer le désserrage.
- FC étant supprimé l'ensemble est pratiquement en équilibre sous l'effet des frottements.
- FC étant inversé le désserrage est effectué sans problème, la réaction d'élasticité opposée à Fs s'annulant immédiatement et ce, éventuellement, par la seule translation horizontale du vérin (5) qui procure immédiatement à l'ensemble le jeu de fonctionnement nécessaire à sa rotation sans contrainte autour de (0).
- A noter que le jeu fonctionnel important comme nous l'avons dit ne provoque aucune réaction d'arc-boulement.
- La section rectangulaire du mors (3) assure une surface d'appui excluant tout grippage. les matériaux et traitements de surface sont appropriés aux efforts considérables exigés.
- La commande, non exclusivement hydraulique, peut être issue de toute autre source pneumatique par exemple.
- Les dimensions et proportions indiquées sur les plans sont susceptibles de toutes variations en fonction des applications.
- Les rapports de force et notamment l'angle α pouvant varier suivant que l'on souhaitera une irréversibilité plus ou moins assurée en fonction des coefficients de frottement des matériaux utilisés.
- Pourront également varier tout en restant conformes à l'esprit de l'invention les dispositions conscructives telles que séparation entre pièce (1) et (2) et attachement du piston (5) au mors (3).
- Dans le cadre d'une plus grande sécurité dans l'exploitation de l'invention les positions avancées ou rétractées du mors mobile (3) seront contrôlées par détecteurs électriques ou électroniques latéraux avec ou sans connecteur (Fig.3).
- Ce contrôle de position pourra également être fait par détecteurs électriques ou électroniques arrière avec ou sans connecteurs (Fig.4)

A titre d'exemple non limitatif le dispositif de bridage, objet de l'invention, aura une forme générale parallélépipédique droit d'une longueur de 190mm, largeur de 120mm et hauteur de 80mm.

Ces caractéristiques géométriques correspondent à un dispositif de bridaqe capable de retenir un effort de 100 KN.

Un mors mobile (3) en forme de secteur cylindrique permettant le coulissement circulaire de ce mors entre 2 guides (1) et (2) sous l'action d'un vérin à mouvement alternatif rectiligne (5) et (4).

La section transversale rectanqulaire du mors (3) augmente les surfaces portantes d'appui.

Un mors mobile en forme de secteur cylindrique (3) permettant de diminuer le rapport H/L (dans l'espace disponible) pour diminuer le phénomène d'arc-boutement.

La présente invention est particulièrement destinée à venir maintenir énergiquement en place les outils sur les tables des presses mécaniques et hydrauliques de tous types pour opération de forgage - emboutissage - injection - déformation tout en assurant un désserrage à volonté des sans problème de coincement.

## Revendications

1. Dispositif de blocage d'un outil sur une table de presse,
**caractérisé en ce qu'** il est constitué par un ensemble cylindre/vérin (4, 5) mobile en translation horizontale coopérant avec un mors mobile (3) en forme de secteur de couronne cylindrique de section transversale rectangulaire prisonnier entre deux guides (1, 2) entre lesquels il est susceptible de coulisser, de façon à pousser ou tirer ce mors mobile (3) pour serrer ou desserrer l'outil, le mors mobile (3), permettant de répartir la réaction à l'effort de serrage sur le guide supérieur (1).

2. Dispositif selon la revendication 1,
**caractérisé en ce qu'** il est à commande hydraulique.

3. Dispositif selon la revendication 1,
**caractérisé en ce qu'** il comporte des détecteurs électriques ou électroniques latéraux permettant de contrôler la position du mors mobile (3).

4. Dispositif selon l'une quelconque des revendications 1 à 3,
**caractérisé en ce qu'** il comporte des détecteurs électriques ou électroniques arrières permettant de contrôler la position du mors mobile (3).

## Patentansprüche

1. Vorrichtung zum Feststellen eines Werkzeuges auf einem Pressentisch, **dadurch gekennzeichnet, dass** sie aus einer horizontal verschiebebeweglichen Gesamtanordnung Gehäuse/Zylinder (4, 5) besteht, die mit einer beweglichen, zylinderkranzsektorförmigen Backe (3) mit rechteckigem Querschnitt zusammenwirkt, welche zwischen zwei Führungen (1, 2) eingeschlossen ist, zwischen denen sie gleiten kann, derart, dass diese bewegliche Backe (3) geschoben oder gezogen wird, um das Werkzeug einzuspannen oder zu lösen, wobei die bewegliche Backe (3) es ermöglicht, die Reaktion auf die Klemmkraft auf die obere Führung (1) zu verteilen.

2. Vorrichtung nach Anspruch 1, **dadurch gekennzeichnet, dass** sie hydraulisch zu betätigen ist.

3. Vorrichtung nach Anspruch 1, **dadurch gekennzeichnet, dass** sie seitliche elektrische oder elektronische Detektoren enthält, die es ermöglichen, die Position der beweglichen Backe (3) zu kontrollieren.

4. Vorrichtung nach irgendeinem der Ansprüche 1 bis 3, **dadurch gekennzeichnet, dass** sie hintere elektrische oder elektronische Detektoren enthält, die es ermöglichen, die Position der beweglichen Backe (3) zu kontrollieren.

## Claims

1. Device for clamping a tool on a press table,
**characterised in that**
it consists of a cylinder / piston unit (4, 5) displaceable in horizontal translation, co-operating with a mobile jaw (3) in the form of a cylindrical ring segment with a rectangular cross section trapped between two guides (1, 2), between which it is able to slide so as to push or pull this mobile jaw (3) in order to clamp or unclamp the tool, the mobile jaw (3) enabling the reaction to the clamping force to be distributed on the upper guide (1).

2. Device as claimed in claim 1,
**characterised in that**
it is hydraulically controlled.

3. Device as claimed in claim 1,
**characterised in that**
it has lateral electrical or electronic sensors, enabling the position of the mobile jaw (3) to be controlled.

4. Device as claimed in any one of claims 1 to 3,
**characterised in that**
it has rear electrical or electronic sensors enabling the position of the mobile jaw (3) to be controlled.
